# EUROPÄISCHE PATENTSCHRIFT

(11) **EP 0 690 156 B1**
(45) Veröffentlichungstag und Bekanntmachung des Hinweises auf die Patenterteilung: **14.01.1998**
(21) Anmeldenummer: 95106248.8
(22) Anmeldetag: 26.04.1995
(51) Int. Cl.: D01G 19/10, D01H 5/14

(54) **Nadel für einen Nadelstreifen bzw. -stab für Textil-Kämm-Maschinen und Nadelstreifen mit derartigen Nadeln sowie Verfahren zum Aufbringen bzw. Auswechseln einer Garnitur aus solchen Nadeln**
Needle for a needle stripe or bar for textile combing machines and method to mount, respectively to replace such a clothing needle
Aiguille pour une barre à aiguilles ou une bande à aiguilles pour machines textiles de peignage et procédé de montage ou de remplacement d'une telle garniture aiguillée

(30) Priorität: 30.06.1994 DE 4422955
(43) Veröffentlichungstag der Anmeldung: 03.01.1996
(73) Patentinhaber: Staedtler & Uhl, D-91126 Schwabach (DE)
(72) Erfinder: Egerer, Josef, D-91126 Schwabach (DE)
(74) Vertreter: Rau, Manfred, Dr. Dipl.-Ing.

(56) Entgegenhaltungen:
- EP-A- 0 179 158
- FR-A- 2 348 987
- GB-A- 775 332
- PATENT ABSTRACTS OF JAPAN vol. 7 no. 191 (C-182) ,20.August 1983 & JP-A-58 091828 (HIROYUKI KANAI) 31.Mai 1983,

## Beschreibung

Die Erfindung richtet sich auf eine Nadel für einen Nadelstreifen bzw. -stab, wobei die Nadel im Fußbereich einen Befestigungsabschnitt und oberhalb desselben einen kämmwirksamen Spitzenabschnitt aufweist, sowie auf einen Nadelstreifen, der mit derartigen Nadeln ausgestattet ist, wobei die Nadel als Stanzteil ausgebildet ist und der Befestigungsbereich eine nach außen hin offene oder geschlossene Ausnehmung zum Aufschieben der Nadel auf einen Tragestab aufweist, wobei die Ausnehmung derart korrespondierend zum Querschnitt des Tragestabs unrund bzw. mit Vorsprüngen oder Einschnitten versehen ausgebildet ist, daß die Nadel auf dem Tragestab drehfest angeordnet ist. Solche Nadeln sind aus der DE 19 36 323 A1 bekannt.

Die Nadeln der Nadelstreifen an derartigen Textilmaschinen unterliegen im Betrieb einem Verschleiß bzw. sie brechen ab. Deshalb ist es erforderlich, die Nadelstreifen nach einer bestimmten Betriebsdauer auszutauschen. Dementsprechend müssen derartige Nadelstreifen einerseits leicht einsetzbar und leicht lösbar mit dem Nadelträger zu verbinden sein, andererseits muß im Betrieb ein absolut sicherer Sitz der Nadelstreifen im Nadelträger gewährleistet sein.

Hierzu sind verschiedene Befestigungstechniken entwickelt worden. Insbesondere ist es bekannt, Nadelstreifen, als eine vorkonfektionierte Nadelreihe, im Nadelträger bzw. in einer Längsnut desselben durch Löten festzulegen. Weiterhin ist eine Befestigung durch Kleben bekannt geworden. Andere Lösungen sehen vor, daß an den Seitenwänden des Fußes der Nadelstreifen noppenartige Vorsprünge angebracht sind, so daß die Nadelstreifen bajonettverschlußartig in korrespondierende Nuten des Nadelstreifenträgers eingesetzt werden können.

Diese vorbekannten Lösungen sind deshalb nachteilig, weil sie entweder in der Handhabung nicht hinreichend einfach sind, keine ausreichend sichere Befestigung gewährleisten oder aber sich nicht für Nadelstreifen mit einem durch einen Kunststoffstreifen gebildeten Fuß eignen.

Aus der deutschen Patentanmeldung 40 33 262 A1 der Anmelderin (entsprechend dem US-Patent 5 201 098) ist eine Lösung zur Festlegung von Nadeln an einem Nadelstab bekannt, die gegenüber vorbekannten Lösungen eine erleichterte Austauschbarkeit ermöglicht, wobei die einzelnen, in konventioneller Weise hergestellten und ausgebildeten Nadeln längs ihres Fußbereiches durch einen Kunststoffstreifen zusammengefaßt sind, und wobei dieser Streifen dann seinerseits wieder in einem Tragestab befestigt wird. Allerdings ist es, wie dargelegt, auch bei einer derartigen an sich gegenüber dem damals bekannten Stand der Technik vorteilhaften Befestigungsart erforderlich, die einzelnen Nadeln zunächst zusammenzufassen.

Für manche Anwendungszwecke ist es weiterhin bekannt geworden, statt einer Garnitur aus einzelnen Nadeln, die dann in der vorher beschriebenen Weise arrangiert werden müssen, eine Garnitur aus sogenannten Sägezahnstanzteilen vorzusehen, welche dann entweder in Form von umlaufenden Sägezahn-Drähten oder von einzelnen Stanzteil-Abschnitten aufgebracht werden. Für die Befestigung von Stanzteilen ist es bekannt Schwalbenschwanzkonfigurationen vorzusehen, um diese Stanzteile beispielsweise auf einem Rundkamm formschlüssig aufreihen und befestigen zu können. Ein Beispiel hierfür ist das europäische Patent 0 179 158 der Anmelderin.

Es hat sich allerdings gezeigt, daß bei bestimmten Anwendungen, beispielsweise in Streckwerken, das Vorsehen von Nadelstäben Vorteile aufweist gegenüber der Verwendung von Stanzteilen.

Aus der gattungsgemäßen DE 19 36 323 A1 ist es bekannt, zum Ordnen von Fadenscharen durch Nadelkämme Blechscheiben drehgesichert nebeneinander aufzureihen, wobei jede runde Blechscheibe einen als Nadel bezeichneten Ansatz aufweist, der sich in radialer Richtung über eine vergleichsweise kleine Strecke bezogen auf den Durchmesser des Grundkörpers der Scheibe erstreckt. Bei dieser bekannten Ausführungsform wurde es als wesentlich angesehen, eine Walze mit einem Nadelkamm unter Verwendung möglichst dünner Bleche zu schaffen, so daß der Spitzenabstand sehr klein gehalten werden konnte, wobei man im Hinblick auf den Einsatzbereich solcher Kämmwalzen davon ausging, daß es gleichgültig sei, welche Form die Na⁻ del habe. Derartige Walzen eignen sich nicht für Kämmaufgaben, wie sie beispielsweise in Streckwerken vorkommen, wo ein relativ langer kämmwirksamer Spitzenbereich bei einer typischen langgestreckten Konfiguration der Nadel erforderlich ist, und wobei die Nadel auch nadelspezifisch im Querschnitt mit abgerundeten Kanten ausgebildet ist.

Hiervon ausgehend liegt der Erfindung die Aufgabe zugrunde, Nadeln und hiermit garnierte Nadelstreifen bzw. -stäbe so auszugestalten, daß die vorteilhaften Kämmwirkungen von Nadeln erreicht werden und trotzdem ein leichter Austausch der Nadeln bewerkstelligt werden kann, so daß nur minimale Maschinenstandzeiten zur Bewerkstelligung des Austausches in Kauf genommen werden müssen.

Diese Aufgabe wird erfindungsgemäß dadurch gelöst, daß für Textil-KämmMaschinen, insbesondere Streckwerke, Intersecting-Maschinen, Speisekämme, Fixkämme, Rundkämme od.dgl. der Spitzenbereich der Nadeln deutlich höher ist als der Befestigungsbereich und durch Prägen im Querschnitt etwa oval geformt ist.

Dieser Ausgestaltung liegt die Erkenntnis zugrunde, daß mit modernen Herstellungstechniken auch einzelne Nadeln durch Stanzen so hergestellt werden können, daß der Spitzenbereich die vorteilhafte Kämmwirkung einzelner Nadeln aufweist. Gleichzeitig eröffnet diese Herstellungstechnik aber die Möglichkeit, den Befestigungsbereich in der erfindungsgemäßen Weise zu gestalten, so daß es im Gegensatz zu allen vorbekannten Nadelstreifen nicht mehr erforderlich ist, die Nadeln zu einem Streifen zusammenzufassen und dementsprechend vorzukonfektionieren, sondern die herkömmliche Differenzierung zwischen Nadelstreifen und Tragestab wird aufgehoben, indem die einzelnen Nadeln unmittelbar und individuell auf den Tragestab aufgesetzt werden können, der dann seinerseits direkt in der Maschine mechanisch, z.B. durch eine Verschraubung, montiert werden kann.

Die Ausnehmung kann beispielsweise annähernd oval oder rechteckig ausgebildet sein und einen nach außen hin offenen Bereich aufweisen, wobei durch diesen offenen Bereich die Möglichkeit eröffnet wird, die Ausnehmung leicht elastisch aufzuweiten und hierdurch eine gewisse Vorfixierung beim Aufreihen zu ermöglichen.

Alternativ oder zusätzlich kann vorgesehen sein, daß der Befestigungsbereich noch eine zweite Ausnehmung zum Aufreihen der Nadeln vor dem aufbringen auf den Tragestab aufweist. Dementsprechend kann die Garnitur bestehend aus einer Reihe von Nadeln für einen Tragestab schon vorbereitet werden, wobei dann der gleiche Nadelstab in kürzester Zeit von der alten Garnitur befreit und mit der neuen Garnitur versehen werden kann.

Die Erfindung richtet sich auch auf einen Nadelstreifen, den man in der herkömmlichen Terminologie auch als Nadelstab bezeichnen könnte, und der sich dadurch auszeichnet, daß ein Tragestab vorgesehen ist, dessen Querschnittskonfiguration der Kontur der Ausnehmung der darauf aufgereihten Nadeln entspricht.

Dabei kann der Tragestab wenigstens eine Längsnut bzw. einen Längsschlitz zum Eingriff eines korrespondierenden Vorsprungs der Nadeln aufweisen. Dies läßt sich besonders leicht dadurch realisieren, daß der Tragestab als geschlitztes Rohr ausgebildet ist.

Zur Ausbildung eines Nadelstreifens bzw. -stabes mit optimal distanzierten Nadeln in axialer Richtung können Abstandshalteteile vorgesehen sein, deren Form in etwa der Form des Befestigungsbereiches der Nadeln entspricht, d.h. diese Abstandshalteteile können in der gleichen einfachen Weise aufgeschoben und aufgereiht werden.

Wenngleich es im Rahmen der erfindungsgemäßen Ausgestaltung nicht erforderlich ist, kann der Befestigungsbereich der Nadeln wenigstens teilweise in einen Kunststoffkörper eingebettet sein, so daß eine Art Nadelstreifen herkömmlicher Art geschaffen wird, wobei trotz der zusätzlichen Maßnahme des Kunststoffvergießens gleichwohl der Vorteil einer extrem einfachen Befestigung an dem Tragestab und in der Maschine realisierbar ist.

Bei der letztgenannten Ausführungsform kann der Kunststoffkörper zwischen zwei benachbarten Nadeln einen Abstandsbereich ausbilden.

Die Erfindung richtet sich auch auf ein Verfahren zum Aufbringen bzw. Auswechseln einer Garnitur aus Nadeln der vorstehend beschriebenen Art, wobei vorgesehen ist, daß die Nadeln durch den Nadelhersteller auf ein Konfektionierungsrohr aufgeschoben werden, welches im Querschnitt etwa dem Tragestab entspricht, der in die Kämm-Maschien eingesetzt wird, wobei der Kämm-Maschinenbetreiber zum Aufbringen der Garnitur, gegebenenfalls nach Entfernen der alten Garnitur, das Konfektionierungsrohr fluchtend an den zu garnierenden Tragestab ansetzt, so daß die Gesamtheit der für den jeweiligen Tragestab bestimmten Nadeln durch eine einzige Verschiebebewegung aufgebracht werden kann. Es ist dann lediglich erforderlich, endseitige Sicherungen, z.B. in Form von Schrauben, aufzubringen und der Tragestab kann sofort wieder verwendet werden.

Nachfolgend wird die Erfindung anhand eines bevorzugten Ausführungsbeispiels in Verbindung mit der Zeichnung näher erläutert. Dabei zeigen
- Fig. 1: eine Ansicht einer ersten Ausführungsform einer erfindungsgemäßen Nadel,
- Fig. 2: eine Ansicht der Schmalseite der Nadel nach Fig. 1,
- Fig. 3: einen Schnitt längs der Linie III-III in Fig. 1,
- Fig. 4: eine perspektivische Ansicht einer Mehrzahl von Nadeln nach Fig. 1 bis 3, die im Befestigungsbereich mit Kunststoff vergossen sind,
- Fig. 5: eine Aufsicht auf die Nadelreihe nach Fig. 4,
- Fig. 6: eine Ansicht einer weiteren Ausführungsform einer erfindungsgemäßen Nadel,
- Fig. 7: einen Schnitt längs der Linie VII-VII in Fig. 6,
- Fig. 8: eine dritte Ausführungsform einer erfindungsgemäßen Nadel,
- Fig. 9: einen Schnitt längs der Linie IX-IX,
- Fig. 10: eine Ansicht der Schmalseite der Nadeln nach Fig. 6 und 8,
- Fig. 11: eine Ansicht eines erfindungsgemäßen Abstandshalters,
- Fig. 12: eine weitere Ausführungsform einer erfindungsgemäßen Nadel entsprechend dem Abstandshalter nach Fig. 11,
- Fig. 13: eine Ansicht einer Aufreihung von Abstandshaltern und Nadeln nach Fig. 11 bzw. Fig. 12,
- Fig. 14: eine weitere Ausführungsform einer erfindungsgemäßen Nadel mit verbreitertem Befestigungsbereich,
- Fig. 15: eine Aufreihung von Nadeln nach Fig. 14,
- Fig. 16: eine perspektivische Ansicht eines erfindungsgemäßen Tragestabs zur Vorkonfektionierung und
- Fig. 17: eine perspektivische Ansicht eines Tragestabs nach Fig. 16 mit aufgezogenen Nadeln und Konfektionierungsrohr.

Eine in Fig. 1 bis 3 dargestellte erfindungsgemäße Nadel 1a weist einen kämmaktiven Spitzenbereich 2a und einen Befestigungsbereich 3a auf.

Der kämmwirksame Spitzenbereich 2a ist, wie insbesondere die Zusammenschau der Fig. 1 und 2 zeigt, nach Art einer herkömmlichen Nadel ausgebildet.

Der Befestigungsbereich 3a umfaßt eine erste, größere Ausnehmung 4a, welche einen nach außen hin offenen Bereich 5 aufweist. Die Ausnehmung 4a ist länglich-oval ausgebildet, so daß beim formschlüssig-elastischen Aufschieben auf einen korrespondierend geformten Tragestab eine Verdrehsicherung gegeben ist.

Eine zweite Ausnehmung 6 dient dazu, mittels eines dünnen Stabes eine Vor-Aufreihung der Nadeln la vorzunehmen, so daß diese dann noch leichter ausgetauscht werden können.

Die Ausnehmung 6 kann alternativ auch dazu verwendet werden, einen durchgehenden, verbindenden Kunststoffstab auszubilden, wenn man, wie in Fig. 4 und 5 dargestellt, den Befestigungsbereich 3 mit Kunststoff umspritzt, so daß auf diese Weise ein in sich stabiler Nadelstreifen entsteht. Dabei können die Scheiben des Kunststoffkörpers 7 zwischen den einzelnen Nadeln la als Abstandshalter fungieren.

In Fig. 6 ist eine weitere Ausführungsform einer erfindungsgemäßen Nadel 1b dargestellt. Bei dieser Ausführungsform ist der Befestigungsbereich 3b mit einer Ausnehmung 4b versehen, welche rund ausgebildet ist und einen Vorsprung 8b aufweist. Bei der Ausführungsform nach Fig. 8 ist der Vorsprung 8c als im Querschnitt dreieckig ausgebildet, während er gemäß Fig. 6 rechteckig ist. Die Ansicht der Schmalseite der Ausführungsformen nach Fig. 6 und 8 ergibt sich aus Fig. 10, die Querschnittskonfigurationen des jeweiligen Spitzenbereiches 2b bzw. 2c aus den Fig. 7 bzw. 9.

Bei der in Fig. 12 dargestellten Ausführungsform einer Nadel 1d ist der Vorsprung 8d ebenfalls dreieckig ausgebildet. Ein in Fig. 11 dargestelltes Abstandsteil 9 ist entsprechend geformt wie der Befestigungsbereich 3d der Nadel 1d, so daß sich, wie in Fig. 13 dargestellt, die Nadeln 1d unter Zwischenschaltung der Abstandshalteteile 9 mit definiertem Spitzenabstand aufreihen lassen.

Bei der Ausführungsform der Nadeln le gemäß Fig. 14 und 15 ist der Befestigungsbereich 3e gegenüber dem Spitzenbereich 2e breiter ausgebildet, was z.B. durch entsprechendes Prägen des Spitzenbereiches 2e bewerkstelligt werden kann. Dementsprechend lassen sich die Nadeln 1e, wie in Fig. 15 dargestellt, ohne Abstandshalteteile aufreihen.

In Fig. 16 ist ein Tragestab 10 in Form eines Rohres mit einem Längsschlitz 11 dargestellt, wobei der Längsschlitz 11 beispielsweise der Breite des Vorsprungs 8b der Nadeln 1b entsprechen kann, so daß diese Nadeln 1b auf den Tragestab 10 formschlüssig und drehgesichert aufgereiht werden können.

Ein bei 12 angedeutetes Konfektionierungsrohr weist ebenfalls einen Schlitz 11' auf und kann dazu verwendet werden, das Aufziehen der Garnitur zu erleichtern, indem die Garnitur zunächst dort aufgebracht und dann einfach auf den eigentlichen Tragestab geschoben wird.

## Patentansprüche

1. Nadel für einen Nadelstreifen bzw. -stab, wobei die Nadel (1) im Fußbereich einen Befestigungsbereich (3) und oberhalb desselben einen kämmwirksamen Spitzenbereich (2) aufweist, wobei die Nadel als Stanzteil ausgebildet ist und der Befestigungsbereich (3) eine nach außen hin offene oder geschlossene (4) Ausnehmung zum Aufschieben der Nadel (1) auf einen Tragestab (10) aufweist, wobei die Ausnehmung (4) derart korrespondierend zum Querschnitt des Tragestabs (10) unrund bzw. mit Vorsprüngen (8) oder Einschnitten versehen ausgebildet ist, daß die Nadel (1) auf dem Tragestab (10) drehfest angeordnet ist, dadurch gekennzeichnet, daß für Textil-Kämm-Maschinen, insbesondere Streckwerke, Intersecting-Maschinen, Speisekämme, Fixkämme, Rundkämme od.dgl. der Spitzenbereich (2) deutlich höher ist als der Befestigungsbereich (3) und durch Prägen im Querschnitt etwa oval geformt ist.

2. Nadel nach Anspruch 1, dadurch gekennzeichnet, daß die Ausnehmung (4) annähernd oval oder rechteckig ausgebildet ist und einen nach außen hin offenen Bereich (5) aufweist.

3. Nadel nach Anspruch 1, dadurch gekennzeichnet, daß neben der ersten Ausnehmung (4) noch eine zweite Ausnehmung (6) zum Aufreihen der Nadel (1) vor dem Aufbringen auf den Tragestab (10) vorgesehen ist.

4. Nadelstreifen umfassend eine Mehrzahl von aufgereihten Nadel nach einem der Ansprüche 1 bis 3, dadurch gekennzeichnet, daß ein Tragestab (10) vorgesehen ist, dessen Querschnittskonfiguration der Kontur der Ausnehmung (4) der Nadeln (1) entspricht.

5. Nadelstreifen nach Anspruch 4, dadurch gekennzeichnet, daß der Tragestab (10) wenigstens eine Längsnut (11) bzw. einen Längsschlitz zum Eingriff eines korrespondierenden Vorsprungs (8) der Nadeln (1) aufweist.

6. Nadelstreifen nach Anspruch 4, dadurch gekennzeichnet, daß der Befestigungsbereich (3) der Nadeln (1) wenigstens teilweise in einen Kunststoffkörper (7) eingebettet ist.

7. Nadelstreifen nach Anspruch 6, dadurch gekennzeichnet, daß der Kunststoffkörper (7) zwischen zwei benachbarten Nadeln (1) einen Abstandsbereich ausbildet.

8. Nadelstreifen nach Anspruch 6, dadurch gekennzeichnet, daß die Nadeln (1) einen verbreiterten Befestigungsbereich (3e) aufweisen.

9. Verfahren zum Aufbringen der Nadeln nach einem der Ansprüche 1 bis 3 zur Ausbildung eines Nadelstreifens nach einem der Ansprüche 4 bis 8, dadurch gekennzeichnet, daß die Nadeln auf ein etwa den gleichen Querschnitt wie der Tragestab aufweisendes Konfektionierungsrohr aufgebracht werden, daß das Konfektionierungsrohr fluchtend an den zu garnierenden Tragestab angesetzt wird, und daß die Nadeln von dem Konfektionierungsrohr auf den Tragestab geschoben werden.

10. Verfahren nach Anspruch 10, dadurch gekennzeichnet, daß die Nadeln von dem Hersteller der Nadeln auf das Konfektionierungsrohr aufgebracht werden und mit dem Konfektionierungsrohr gelagert und zum Anwender versandt werden.

## Claims

1. A needle for a needle bar or rod, respectively, the needle (1) comprising a fastening area (3) at its foot and above this an actively combing tip area (2), the needle being a stamped element and the fastening area (3) having a recess (4) closed or open outwards for the needle (1) to be slipped on a support rod (10), the recess (4) being non-circular or having projections (8) or indents corresponding to the cross-section of the support rod (10) such that the needle (1) is disposed non-rotatably on the support rod (10), characterized in that for textile combing machines, in particular drawing equipments, for intersecting machines, feed combs, top combs, round combs or the like, the tip area (2) is distinctly higher than the fastening area (3) and is made approximately oval in cross-sectional shape by stamping.

2. A needle according to claim 1, characterized in that the recess (4) is approximately oval or rectangular and has a portion (5) open outwards.

3. A needle according to clam 1, characterized in that a second recess (6) is provided beside the first recess (4) for the needles (1) to be lined up prior to being mounted on the support rod (10).

4. A needle bar comprising a plurality of needles in a line according to one of claims 1 to 3, characterized in that a support rod (10) is provided, the cross-sectional configuration of which corresponds to the contour of the recess (4) of the needles (1).

5. A needle bar according to claim 4, characterized in that the support rod (10) has at least a longitudinal groove (11) or a longitudinal slot for a corresponding projection (8) of the needles (1) to engage with.

6. A needle bar according to claim 4, characterized in that the fastening area (3) of the needles (1) is bedded at least partially in a plastic body (7).

7. A needle bar according to claim 6, characterized in that the plastic body (7) forms an interspace between two adjacent needles (1).

8. A needle bar according to claim 6, characterized in that the needles (1) have an enlarged fastening area (3e).

9. A method for attaching the needles according to one of claims 1 to 3 to form a needle bar according to one of claims 4 to 8, characterized in that the needles are mounted on an assembly tube of approximately the same cross-section as the support rod, in that the assembly tube is aligned with the support rod to be equipped, and in that the needles are slipped from the assembly tube on the support rod.

10. A method according to claim 10, characterized in that the needles are mounted on the assembly tube by the manufacturer of the needles, in which condition they are warehoused and shipped to the user.

## Revendications

1. Aiguille pour une bande ou une barre à aiguilles, l'aiguille (1) possédant au niveau de son pied, une partie de fixation (3) et, au-dessus de cette dernière, une partie en pointe (2) agissant en tant que peigne, l'aiguille étant agencée sous la forme d'une pièce découpée et la partie de fixation (3) possédant un évidement ouvert vers l'extérieur ou fermé (4), permettant d'emmancher l'aiguille (1) sur une barre de support (10), et l'évidement (4) étant agencé avec une forme non circulaire ou comportant des parties saillantes (8) ou des entailles, d'une manière correspondant à la section transversale de la barre de support (10) de telle sorte que l'aiguille (1) est montée en étant bloquée en rotation sur la barre de support (10), caractérisée en ce que pour des machines de peignage textile, notamment des dispositifs d'étirage, des machines intersecting, des peignes fixes, des peignes circulaires ou analogues, la partie en pointe (2) est nettement plus haute que la partie de fixation (3) et est conformée par estampage avec une forme approximativement ovale en coupe transversale.

2. Aiguille selon la revendication 1, caractérisée en ce que l'évidement (4) est agencé avec une forme approximativement ovale ou rectangulaire et possède une partie (5) ouverte vers l'extérieur.

3. Aiguille selon la revendication 1, caractérisée en ce qu'en dehors du premier évidement (4) est en outre prévu un second évidement (6) pour le rangement côte-à-côte des aiguilles (1) avant la mise en place sur la barre de support (10).

4. Bande à aiguilles comprenant une multiplicité d'aiguilles rangées côte-à-côte selon l'une des revendications 1 à 3, caractérisée en ce qu'il est prévu une barre de support (10), dont la configuration en coupe transversale correspond au contour de l'évidement (4) des aiguilles (1).

5. Bande à aiguilles selon la revendication 4, caractérisée en ce que la barre de support (10) comporte au moins une rainure longitudinale (11) ou une fente longitudinale permettant l'engagement d'une partie saillante correspondante (8) des aiguilles (1).

6. Bande à aiguilles selon la revendication 4, caractérisée en ce que la partie de fixation (3) des aiguilles (1) est insérée au moins en partie dans un corps en matière plastique (7).

7. Bande à aiguilles selon la revendication 6, caractérisée en ce que le corps en matière plastique (7) définit une zone de séparation entre deux aiguilles voisines utilisées (1).

8. Bande à aiguilles selon la revendication 6, caractérisée en ce que les aiguilles (1) possèdent une partie de fixation élargie (3e).

9. Procédé pour la mise en place des aiguilles selon l'une des revendications 1 à 3 pour la formation d'une bande à aiguilles selon l'une des revendications 4 à 8, caractérisé en ce que les aiguilles sont mises en place sur un tube de confection possédant approximativement la même section transversale que la barre de support, que le tube de confection est monté en étant aligné sur la barre de support devant être garnie et que des aiguilles sont repoussées du tube de confection sur la barre de support.

10. Procédé selon la revendication 9, caractérisé en ce que les aiguilles sont mises en place par le fabricant d'aiguilles sur le tube de confection et sont stockées et sont envoyées à l'utilisateur avec le tube de confection.
